# EUROPÄISCHE PATENTSCHRIFT

(11) **EP 0 163 106 B1**
(45) Veröffentlichungstag und Bekanntmachung des Hinweises auf die Patenterteilung: **04.01.1989**
(21) Anmeldenummer: 85104826.4
(22) Anmeldetag: 20.04.1985
(51) Int. Cl.: H05B 3/70

(54) **Elektrokochplatte**
Electric hot-plate
Plaque de cuisson électrique

(30) Priorität: 12.05.1984 DE 3417713
(43) Veröffentlichungstag der Anmeldung: 04.12.1985
(73) Patentinhaber: E.G.O. Elektro-Geräte Blanc u. Fischer, D-75032 Oberderdingen (DE)
(72) Erfinder: Schreder, Felix, D-7519 Oberderdingen (DE)
(74) Vertreter: Patentanwälte Ruff, Beier, Schöndorf und Mütschele

(56) Entgegenhaltungen:
- EP-A- 0 103 741
- DE-B- 1 127 007
- FR-A- 821 554
- FR-A- 886 384
- FR-A- 1 221 462
- US-A- 2 419 083
- US-A- 2 689 903

## Beschreibung

Die Erfindung betrifft eine Elektrokochplatte mit einem Kochplattenkörper, an dessen Unterseite in in spiraligen Windungen angeordneten Nuten Heizwiderstände eingebettet sind, von denen einer ein Haupt- Heizwiderstand ist, der von einem taktenden Energiesteuergerät steuerbar ist, und mit einem Zusatz Heizwiderstand, der in einer Ankochphase zuschaltbar und durch einen Temperatur- oder Zeitschalter danach abschaltbar ist.

Aus der DE-OS-3 144 631 ist eine derartige Elektrokochplatte bekannt geworden. Sie enthält außer dem Haupt-Heizwiderstand, der eine Leistung in der Größenordnung der üblichen Maximalleistung einer derartigen Kochplatte enthält und von einem Leistungssteuergerät gesteuert ist, einen zusätzlichen Anheizwiderstand, dessen Leistung über die Normalleistung der Kochplatte hinausgeht, der jedoch nur während der Ankochphase zugeschaltet und danach von einem Temperaturschalter wieder abgeschaltet wird.

Durch diese hohe installierte Leistung ist die Kochplatte thermisch sehr hoch belastet und insbesondere bei höheren Spannungen (z. B. 380 Volt) ist es schwierig, eine Dauerstandfestigkeit der Heizung zu erzielen, die den bei derartigen Kochplatten sehr hohen Anforderungen entspricht, obwohl der Zusatzheizkörper nur zeitweise zugeschaltet ist.

Bei sogenannten Siebentakt-Kochplatten sind drei Heizwiderstände in drei spiralig parallel laufenden Nuten angeordnet. Sie werden von einem Nockenschalter stufenweise in mehreren Schalterkombinationen geschaltet, um - zusammen mit der Schalterstellung "Null" - sieben Stufen zu erzielen. Bei ihnen wird in der höchsten Leistungsstufe, in der alle Heizwiderstände parallel geschaltet sind, die maximale Dauerleistung erreicht, die bei der Schaltung nach der DE-OS-3 144 631 (Fig. 1) mit dem Haupt-Heizwiderstand allein erreicht wird. Bei Siebentakt-Schaltung schlägt die DE-OS-3 144 631 in Fig. 2 vor, einen Zusatz-Heizwiderstand in Form eines vierten Heizwiderstandes zu verwenden.

Aufgabe der Erfindung ist es, eine Elektrokochplatte zu schaffen, die in Bezug auf die Dauerbelastbarkeit und Temperaturverteilung hervoragende Eigenschaften hat.

Diese Aufgabe wird gemäß der Erfindung dadurch gelöst, daß jede Spiralwindung drei im wesentlichen parallele Nuten enthält, von denen die äußere den Zusatz-Heizwiderstand und die beiden anderen je einen Hauptwiderstandsteil enthalten, die zur Bildung des Haupt- Heizwiderstandes in Reihe geschaltet sind.

Die Nuten an der Unterseite der Kochplatte sind also in dreigängigen Spiralwindungen angeordnet, wobei vorzugsweise zwei nahezu vollständig umlaufende Spiralwindungen vorgesehen sind. Dabei liegen die Anfangs- und Endpunkte der Spiralen relativ dicht beieinander, so daß sich kurze Anschlußwege ergeben. Bei der Spirale handelt es sich nicht um eine rein archimedische Spirale, sondern die äußerste und innerste Spiralwindung läuft nahezu auf einen Kreisbogen um und hat in dem Umfangsbereich, in dem der Anfang und das Ende der Spirale liegt, einen schrägen Übergang mit einer erheblichen Änderung des Mittelpunktabstandes über einen kurzen Umfangsbereich. Sie wird jedoch wegen der im Effekt von innen nach außen (oder umgekehrt) verlaufenden Gestalt als Spirale bezeichnet.

Die beiden Haupt-Heizwiderstandsteile können in voneinander getrennt angeordneten Nuten angeordnet sein und gesondert eingebettet sein. Dazu können vorzugsweise die in zwei parallelen Nuten liegenden Haupt-Heizwiderstandsteile an einem ihrer benachbart zueinander liegenden Enden außerhalb ihrer Einbettung, vorzugsweise durch Verschweißung ihrer aus der Einbettung ragenden Anschlußstifte mit einem Überbrückungs leiter, miteinander verbunden sein.

Es hat sich gezeigt, daß die erfindungsgemäße Anordnung der Heizleiter trotz hoher Leistungsbelastung der Heizfläche eine ausgezeichnete Dauerbelastbarkeit der Kochplatte ergibt. Das gilt insbesondere bei hohen Spannungen, bei denen die gefährdeten Haupt-Heizwiderstände, die hintereinander geschaltet sind, aus relativ dickem Draht angefertigt werden können. Obwohl man annehmen müßte, daß die Benutzung der am Außenumfang umlaufenden Nut für den Zusatz-Heizwiderstand im Dauerbetrieb eine besondere Konzentration auf den Mittelbereich der Heizfläche und damit eine Überhitzungsgefahr ergeben könnte, ist dies nicht der Fall. Im Gegenteil führt die Konzentration im Dauerbetrieb zu einem besonders guten Wirkungsgrad, wobei es sich als wichtig gezeigt hat, daß durch den zwischen bei Spiralwindungen umlaufenden Zusatz-Heizwiderstand, der im Dauerbetrieb abgeschaltet ist, eine thermische Entlastung der Heizwiderstände und gleichmäßige Heizflächenbelastung entsteht.

Merkmale von bevorzugten Weiterbildungen Erfindung gehen außer aus den Unteransprüchen auch aus der Beschreibung und Zeichnung hervor, wobei die einzelnen Merkmale jeweils für sich allein oder zu mehreren in Form von Unterkombinationen bei einer Ausführungsform der Erfindung verwirklicht sein können. Ein Ausführungsbeispiel der Erfindung ist in der Zeichnung dargestellt und wird im folgenden näher erläutert.

Es zeigen
Fig. 1 eine von unten gesehene Ansicht einer Elektrokochplatte und
Fig. 2 einen vertikalen Teilschnitt durch die Kochplatte.

Die in der Zeichnung dargestellte Elektrokochplatte 11 hat einen Kochplattenkörper 12 aus Gußeisen mit einer oberen ringförmigen, geschlossenen, ebenen Kochfläche 15 und einem im Randbereich umlaufenden, nach unten gerichteten Rand 16. Sie ist von einem Einbauring 13 umgeben, der sich auf einer Herdplatte abstüzten kann. Der Mittelbereich 17 des kreisrunden Kochplattenkörpers 12 ist gegenüber der Kochfläche 15 etwas abgesenkt, unbeheizt und trägt in seiner Mitte einen nach unten ragenden Anschraubzapfen 18.

In dem ringförmigen beheizten Bereich 19 sind drei spiralförmig angeordnete Nuten 20, 21, 22 in Form einer dreigängigen, nahezu zwei vollständige Umläufe machenden Spirale angeordnet. Drei zueinander parallele Nuten bilden also jeweils eine Windung 36. Die äußere Spiralwindung läuft in Form eines Kreises am Außenumfang um, dann, wenn sie nahezu einen Umlauf vollführt hat, schräg nach innen und den Rest des Umlaufes wiederum in Form eines Kreisbogens um die unbeheizte Mittelzone 17 herum, wo die Nuten relativ dicht nebeneinander enden. Die äußeren Enden der Nuten sind etwas gestaffelt angeordnet, wobei die Anfänge der äußeren und inneren Nut relativ dicht beieinander liegen, während die dazwischen liegende Nut 21 mit ihrem Anfang etwas zurückversetzt ist.

In jeder Nut liegt ein Heizwiderstand in Form einer Wendel auf elektrischen Widerstands draht. Er ist in einer Einbettung 37 angeordnet, die elektrisch isolierend ist und aus einer geschütteten und verdichteten Masse besteht. Die äußeren Anschlußenden 26, 27, 28 und die inneren Anschlußenden 29, 30, 31 der drei Heizwiderstände 23, 24, 25 sind jeweils mit einem Anschlußstift 32 versehen, der durch die Einbettung 37 nach außen, d.h. nach unten ragt.

Die in den Spiralwindungen außen liegende Nut 20 enthält den Heizwiderstand 23, der den Zusatz-Heizwiderstand bildet. Er läuft also am Außenumfang der Kochplatte nahe dem Rand 16 um und dann nach innen, wo er etwa in der Mitte des beheizten Bereiches 19 umläuft.

Die bei den Heizwiderstände 24, 25, die, hintereinandergeschaltet, den Haupt- Heizwiderstand bilden, liegen in der mittleren und inneren Nut 21, 22 der Spiralwindung 36. Sie verlaufen parallel zu dem Heizwiderstand 23 bzw. der Nut 20, so daß sie auf ihrem Innenbogen parallel die unbeheizte Mittelzone 17 umgeben. Die Anschlußstifte 32 an deren inneren Anschlußenden 30, 31 sind durch einen Überbrückungsleiter 33 verbunden, der mit den Anschlußstiften 32 verschweißt ist.

Die Leistungsverteilung ist so, daß für eine Kochplatte vom Nenndurchmesser von 145 mm (Außendurchmesser am Flansch 16) der Zusatz-Heizwiderstand 23 eine Leistung von etwa 700 Watt und die beiden anderen, hintereinander geschalteten Heizleiter 24, 25 zusammen eine Leistung von etwa 900 Watt haben, während der Heizwiderstand 24 etwa 500 Watt und der Heizwiderstand 25 etwa 400 Watt hat. Bei einer Gesamtspannung von 380 Volt liegen zwischen ihren Anschlußenden etwa 240 und 140 Volt an, so daß sie aus relativ dickem Widerstandsmaterial hergestellt werden können, das nicht so durchbrenngefärdet ist.

Aus Fig. 1 ist zu erkennen, daß ein stufenlos manuell einstellbares Leistungssteuergerät 40 mit einem in Abhängigkeit von der Last beheizten Bimetall und einem taktenden Schalter die Leistung der Hauptheizwiderstände 24, 25 in Abhängigkeit von der manuellen Einstellung durch unterschiedliche relative Einschaltdauer steuert. Ein vorgeschalteter Zusatzschalter 41 ist nur bei höchster Leistungseinstellung geschlossen und schaltet den Zusatz-Heizwiderstand 23 parallel zum Hauptheizwiderstand 24, 25 ein, und zwar in Reihe mit einem Temperaturschalter 34, der in der Mittelzone der Kochplatte angeordnet ist, um in der Ankochphase eine erhöhte Leistung zu haben. Nach dem Ankochen schaltet der Temperaturschalter 34 den Zusatz-Heizwiderstand 23 ab und die Leistung wird auf die am Energiesteuergerät 40 eingestellte Leistung des Hauptheizwiderstandes 24, 25 beschränkt. Der Temperaturschalter 34 ist durch Anordnung und/oder Bauweise mit sehr großer Schalthysterese versehen, damit er nach einmaliger Ausschaltung am Ende der Ankochphase im Normalbetrieb nicht wieder einschaltet, also eine Charakteristik eines Zeitschalters hat, der auch verwendet werden könnte. Ein reiner Zeitschalter wäre jedoch wegen der fehlenden Beeinflussung durch das Kochgut nicht ganz so gut geeignet. Die vorstehend beispielsweise angegebenen Leistungsabstufungen lassen erkennen, daß beide Hauptheizwiderstandsteile 24, 25 unterschiedliche Leistungen haben, und zwar bevorzugt der innere die kleinere, wodurch bei gleicher Drahtstärke und Wendeldichte der Einfluß der unterschiedlichen Längen der Mittel - und Innennut 21, 22 ausgeglichen ist und die Heizflächenbelastung weiter vergleichmäßigt ist.

## Patentansprüche

1. Elektrokochplatte mit einem Kochplattenkörper (12) an dessen Unterseite in Nuten (20, 21, 22) die in spiraligen Windungen angeordnet sind, Heizwiderstände (23, 24, 25) eingebettet sind, von denen einer ein Hauptheizwiderstand (24, 25) ist, der von einem taktenden Energiesteuergerät (40) steuerbar ist, und mit einem Zusatz-Heizwiderstand (23), der in einer Ankochphase zuschaltbar und durch einen Temperatur- oder Zeitschalter (34) danach abschaltbar ist, dadurch gekennzeichnet, daß jede Spiralwindung (36) drei im wesentlichen parallele Nuten (20, 21, 22) enthält, von denen die äußere den Zusatz-Heizwiderstand (23) und die beiden anderen je einen Hauptheizwiderstandsteil (24, 25) enthalten, die zur Bildung des Haupt-Heizwiderstandes in Reihe

geschaltet sind.

2. Elektrokochplatte nach Anspruch 1, dadurch gekennzeichnet, daß zwei jeweils dreigängige, vorzugsweise nahezu vollständig umlaufende Spiralwindungen (36) vorgesehen sind.

3. Elektrokochplatte nach Anspruch 1 oder 2, dadurch gekennzeichnet, daß die in zwei parallelen Nuten (21, 22) liegenden Haupt- Heizwiderstandsteile (24, 25) an einem ihren benachbart zueinander liegenden Enden (30, 31) außerhalb ihrer Einbettung (37), vorzugsweise durch Verschweißung ihrer aus der Einbettung (37) ragenden Anschlußstifte (32) mit einem Uberbrückungsleiter (33), miteinander verbunden sind.

4. Elektrokochplatte nach einem der vorhergehenden Ansprüche, dadurch gekennzeichnet, daß die beiden Hauptheizwiderstandsteile (24, 25) unterschiedliche Leistungen aufweisen, wobei insbesondere der innere der Heizwiderstandsteile (25) die geringere Leistung hat und vorzugsweise die Leistung der Widerstände beider Hauptwiderstandsteile (24, 25) je Längeneinheit im wesentlichen gleich ist.

## Claims

1. Electric hotplate with a hotplate body (12), on whose underside heating resistors (23, 24, 25) are embedded in grooves (20, 21, 22), which are arranged in spiral turns and whereof one is a main heating resistor (24, 25), which is controllable by a timing energy control device (40) and with an additional heating resistor (23), which can he switched in during an initial cooking phase and can he subsequently switched off by a thermal or time switch (34), characterised in that each spiral turn (36) contains three substantially parallel grooves (20, 21, 22), whereof the outer one contains the additional heating resistor (23) and the two others in each case one main heating resistor part (24, 25), which are connected in series for forming the main heating resistor.

2. Electric hotplate according to claim 1, characterised in that two, in each case triple- thread and preferably almost completely all- round spiral turns (36) are provided.

3. Electric hotplate according to claims 1 or 2, characterised in that the main heating resistor parts (24, 25) located in two parallel grooves (21, 22) are interconnected at one of their adjacent ends (30, 31) outside their embedding (37) to a bridging conductor (33), preferably by welding their terminal pins (32) projecting out of the embedding (37).

4. Electric hotplate according to one of the preceding claims, characterized in that the two main heating resistor parts (24, 25) have different power ratings and in particular the inner heating resistor part (25) has the lower power rating and preferably the power rating of the resistances of the two main resistor parts (24, 25) is substantially the same per unit of length.

## Revendications

1. Plaque de cuisson électrique comportant un corps de plaque de cuisson (12) à la face inférieure duquel, dans des rainures (20, 21,22), qui sont prévues dans des enroulements en spirale, sont noyées des résistances chauffantes (23, 24, 25) dont l'une est une résistance chauffante principale (24, 25) qui peut être commandée par un appareil de commande d'énergie à temps (40), une résistance chauffante supplémentaire (23) étant également prévue, laquelle peut être mise en circuit lors d'une phase de début de cuisson et être ensuite mise hors circuit par un thermostat ou par un interrupteur à minuterie (34), la plaque de cuisson électrique étant caractérisée en ce que chaque enroulement en spirale (36) comporte trois rainures (20, 21, 22), en substance parallèles, dont l'une, la rainure externe, contient la résistance chauffante supplémentaire (23) et dont les deux autres contiennent chacune un élément de résistance principale (24, 25), les éléments de résistance principale étant connectés en série pour former la résistance chauffante principale.

2. Plaque de cuisson électrique suivant la revendication 1, caractérisée en ce qu'elle comporte deux enroulements en spirale (36) à trois spires chacun, qui font avantageusement un tour à peu près complet.

3. Plaque de cuisson électrique suivant l'une ou l'autre des revendications 1 et 2, caractérisée en ce que les éléments de résistance chauffante principale (24, 25), qui se trouvent dans deux rainures parallèles (21, 22), sont, à l'une de leurs extrémités, les extrémités (30, 31) qui sont voisines l'une de l'autre, à l'extérieur de la masse dans laquelle ils sont noyés (37), reliés l'un à l'autre, avantageusement par soudage de leurs broches de connexion (32), qui ressortent de la masse dans laquelle ils sont noyés (37), à un conducteur formant pont (33).

4. Plaque de cuisson électrique suivant l'une quelconque des revendications précédentes, caractérisée en ce que les deux éléments de résistance chauffante principale (24, 25) sont de puissances différentes, l'élément de résistance chauffante interne (25) ayant en particulier la puissance la plus faible et la puissance des résistances des deux éléments de résistance principale (24, 25) par unité de longueur étant avantageusement en substance égale.
